# EUROPÄISCHE PATENTANMELDUNG

(11) **EP 4 726 132 A1**
(43) Veröffentlichungstag der Anmeldung: **15.04.2026**
(21) Anmeldenummer: 24205422.9
(22) Anmeldetag: 08.10.2024
(51) Int. Cl.: E04C 3/29, B27C 5/00, E04B 5/23

(54) **HOLZBAUTEIL MIT EINER KERVE, UND VERFAHREN ZU SEINER HERSTELLUNG**

(71) Anmelder: Brüninghoff Holz GmbH & Co. KG, 46359 Heiden (DE)
(72) Erfinder: BEHRING, Stefan, 13156 Berlin (DE)
(74) Vertreter: Patentanwälte Olbricht Buchhold Keulertz

(57) **Zusammenfassung**

Bei einem Holzbauteil (1), das dazu eingerichtet ist, einen Bestandteil eines Holz-Beton-Verbundbauteils zu bilden, mit einer Kerve (2), die ein erstes Ende (3) aufweist, welches zur Übertragung von Schubkräften eingerichtet ist und in einem ersten Winkel zu der die Kerve (2) aufweisenden Oberfläche des Holzbauteils (1) verläuft, und die ein zweites Ende (6) aufweist, welches dem ersten Ende (3) gegenüberliegt, und die zwischen dem ersten Ende (3) und dem zweiten Ende (6) angrenzend an das erste Ende (3) einen Tiefbereich (4) aufweist und angrenzend an das zweite Ende (6) einen zum zweiten Ende (6) ansteigenden Bereich (5) aufweist, und die in Bezug auf Trennkräfte hinterschneidungsfrei sowie beidseitig durch den Werkstoff des Holzbauteils (1) begrenzt ist, schlägt die Erfindung vor, dass der ansteigende Bereich (5) als kreisbogenförmig konvexe Ausnehmung ausgestaltet ist. Weiterhin schlägt die Erfindung ein Verfahren zur Herstellung eines solchen Holzbauteils (1) vor.

## Beschreibung

Die Erfindung betrifft ein Holzbauteil mit einer Kerve gemäß Anspruch 1, und ein Verfahren zu seiner Herstellung.

Aus der Praxis ist es bekannt, bei Holz-Beton-Verbundelementen, die auf Biegung beansprucht werden, die Übertragung von Schubkräften zwischen dem Holzbauteil und dem Betonbauteil des Verbundelements durch einen Formschluss zwischen diesen beiden Bauteilen zu ermöglichen. Hierzu wird eine Vertiefung in dem Holzbauteil geschaffen, die als Kerve bezeichnet wird und in die ein Vorsprung des Betonbauteils eingreift. Beispielsweise kann das Betonbauteil gegossen werden, wobei das Holzbauteil mit derjenigen Oberfläche, welche die Kerve aufweist, einen Teil der Schalung bildet, so dass der Beton passgenau und formschlüssig die Kerve ausfüllt. Die Kerve dient im Gebrauch dazu, eine Schubkraft an der Fuge zwischen Holz und Beton zu übertragen.

Um nach Erreichen der Lebensdauer des Holz-Beton-Verbundelements dessen einzelne Bestandteile möglichst gut aufbereiten und insbesondere möglichst wiederverwenden zu können, ist es wünschenswert, das Holzbauteil von dem Betonbauteil zu trennen. Um die dazu erforderlichen Trennkräfte gering zu halten, kann die Kerve in Längsrichtung der Schubkräfte zwei unterschiedliche Enden aufweisen: ein erstes Ende dient dazu, die Übertragung der Schubkräfte zu ermöglichen. Dieses erste Ende verläuft in einem ersten Winkel zu der Oberfläche des Holzbauteils, beispielsweise in einem Winkel von 90°, in die Tiefe des Holzbauteils hinein, typischerweise bis zum Boden der Kerve. Die beiden Stirnflächen der Kerve einerseits und des Beton-Vorsprungs andererseits, die an diesem ersten Ende der Kerve aneinander anliegen und typischerweise annähernd quer zur Längsrichtung der Schubkräfte ausgerichtet sind, bewirken beim Trennen des Holzbauteils vom Betonbauteil erhebliche Reibungskräfte und somit Trennkräfte, welche das Trennen der beiden Bauteile voneinander erschweren.

Das gegenüberliegende zweite Ende der Kerve dient nicht dazu, Schubkräfte zu übertragen. Falls Schubkräfte in beiden Richtungen übertragen werden sollen, können beispielsweise zwei Kerven im Holzbauteil angeordnet werden, die jeweils ihr oben genanntes erstes Ende in entgegengesetzten Richtungen zueinander aufweisen. An dem zweite Ende kann die Kerve vielmehr flach auslaufen, um auf diese Weise geringe Reibungskräfte zwischen dem Holz- und dem Betonbauteil zu verursachen, wenn diese beiden Bauteile voneinander getrennt werden sollen. Dementsprechend ergibt sich eine Formgebung der Kerve, die angrenzend an das erste Ende einen Tiefbereich aufweist und daran anschließend, im Abstand von dem ersten Ende, einen ansteigenden Bereich aufweist, der zum zweiten Ende der Kerve hin ansteigt.

Die Kerve wird üblicherweise durch einen Fräsvorgang erzeugt. Beispielsweise kann ein zylindrisches Fräswerkzeug mit einem vergleichsweise geringen Durchmesser verwendet werden, ein sogenannter Fingerfräser, so dass eine in Draufsicht rechteckige Kerve mit Radien in den vier Ecken erzeugt wird, welche dem Radius des zylindrischen Fingerfräsers entsprechen. Sowohl der Tiefbereich als auch der ansteigende Bereich der Kerve können dadurch erzeugt werden, dass der Fingerfräser entlang einer dementsprechenden Bahnkurve geführt wird.

Aus ökologischen Gründen ist es vorteilhaft, die Bestandteile eines Holz-Beton-Verbundelements sortenrein wieder- oder weiterverwerten zu können. Eine möglichst wirtschaftliche Ausgestaltung des trennbaren Holz-Beton-Verbundelements unterstützt daher in der Praxis dessen Akzeptanz im Vergleich zur Verwendung ökologisch nachteiliger, nicht trennbarer Holz-Beton-Verbundelemente.

Der Erfindung liegt die Aufgabe zugrunde, ein gattungsgemäßes Holzbauteil dahingehend zu verbessern, dass dieses besonders wirtschaftlich hergestellt werden kann und nach Gebrauch die Trennbarkeit des Holzbauteils von dem Betonbauteil des Holz-Beton-Verbundelements verbessert. Weiterhin liegt der Erfindung die Aufgabe zugrunde, ein Verfahren zur Herstellung eines solchen Holzbauteils anzugeben.

Erfindungsgemäße Merkmale sind in den Ansprüchen 1 und 7 angegeben. Ausgestaltungen sind Gegenstand der Unteransprüche.

Die Erfindung schlägt mit anderen Worten vor, den ansteigenden Bereich nicht in Form einer schräg ansteigenden Ebene auszugestalten, sondern vielmehr als kreisbogenförmig konvex verlaufende Ausnehmung auszugestalten, so dass dementsprechend das Holzbauteil in dem ansteigenden Bereich konkav verläuft. Der zum zweiten Ende der Kerve hin ansteigende Bereich kann bevorzugt an dem zweiten Ende unmittelbar in die Oberfläche des Holzbauteils münden, oder er kann an dem zweiten Ende an einen kleinen Abschnitt anschließen, der wie beim ersten Ende in einem steileren Winkel, z. B. ebenfalls in dem ersten Winkel, zu der Oberfläche des Holzbauteils verläuft, jedoch eine erheblich geringere Fläche aufweist als die Stirnfläche am ersten Ende der Kerve, Während der Tiefbereich der Kerve in an sich bekannter Weise mittels eines Fingerfräsers hergestellt werden kann, ergibt sich durch die erfindungsgemäße Ausgestaltung der Kerve die Möglichkeit, zur Herstellung des ansteigenden Abschnitts ein zweites Fräswerkzeug zu verwenden, nämlich ein zylindrisches Fräswerkzeug mit erheblich größerem Durchmesser als der Fingerfräser.

Aufgrund des erforderlichen Werkzeugwechsels scheint das erfindungsgemäße Holzbauteil eine aufwändigere Herstellung zu erfordern als ein gattungsgemäßes Holzbauteil mit einer Kerve, deren ansteigender Bereich geradlinig schräg ansteigt. Tatsächlich jedoch kann in überraschender Weise durch ein entsprechend großes zweites Fräswerkzeug in so kurzer Zeit eine Ausnehmung in das Holzbauteil eingefräst werden, dass der Zeitaufwand für den Werkzeugwechsel überkompensiert wird und die Herstellung der Kerve in kürzerer Zeit durchgeführt werden kann. In ersten, nicht-öffentlichen praktischen Versuchen hat sich herausgestellt, dass eine Zeitersparnis im 2-stelligen Sekundenbereich für die Herstellung einer Kerve erzielt werden kann, verglichen mit der Herstellung einer Kerve ausschließlich durch einen Fingerfräser. Davon ausgehend, dass beispielsweise ein als Holzbalken ausgestaltetes Holzbauteil eines Holz-Beton-Verbundelements 6 bis 8 Kerven aufweist und ein als Raumdecke ausgestaltetes Holz-Beton-Verbundelement etwa 4 Holzbalken aufweist, dementsprechend für eine Raumdecke 32 Kerven geschaffen werden müssen, ergibt sich ein deutlicher wirtschaftlicher Vorteil für die Herstellungskosten einer Raumdecke, welche erfindungsgemäß ausgestaltet Holzbauteile aufweist.

Erfindungsgemäß ist die Kerve weiterhin in einer bestimmten Art hinterschneidungsfrei ausgestaltet, nämlich derart, dass in dem fertiggestellten Holz-Beton-Verbundbauteil ein Formschluss vermieden wird, der Trennkräften entgegenwirken würde, die das Holzbauteil von dem Betonbauteil zu trennen bestrebt sind und wobei die Trennkräfte in einer Richtung wirken, die senkrecht zu der die Kerve aufweisenden Oberfläche des Holzbauteils verläuft. Die Vermeidung eines solchen Formschlusses erleichtert nach dem Gebrauch des Holz-Beton-Verbundbauteils die Trennbarkeit des Holzbauteils von dem Betonbauteil, so dass diese beiden Bestandteile des Holz-Beton-Verbundbauteils nach Ablauf von dessen Nutzungsdauer mit geringem Aufwand voneinander getrennt werden können. Dieser geringe zum Trennen erforderliche Aufwand ist wirtschaftlich vorteilhaft. Schließlich ermöglicht die Trennbarkeit, die beiden Bestandteile des Holz-Beton-Verbundbauteils anschließend weiter zu verwenden oder weiter zu verwerten, so dass auch hierdurch die Wirtschaftlichkeit des Holz-Beton-Verbundbauteils vorteilhaft beeinflusst wird.

Schließlich ist die Kerve erfindungsgemäß nicht nur an ihrem ersten und dem zweiten Ende, sondern auch an ihren beiden Seiten von dem Werkstoff des Holzbauteils begrenzt. Somit kann das Holzbauteil selbst die Schalung bilden für den Betonwerkstoff, der die Kerve ausfüllen soll. Aufwändige Abdichtungsmaßnahmen, die ansonsten erforderlich wären, wenn sich die Kerve über die gesamte Breite des Holzbauteils erstrecken würde, zum Beispiel des erwähnten Holzbalkens, können somit entfallen. Außerdem tragen die seitlichen Wände ebenso wie die Stirnwand am ersten Ende der Kerve zu Haltekräften bei, welche im Gebrauch des Holz-Beton-Verbundbauteils den Zusammenhalt des Holzbauteils mit dem Betonbauteil unterstützen, so dass gegebenenfalls auf zusätzliche Sicherungs- oder Verbindungselemente verzichtet werden kann, die einen solchen Zusammenhalt sicherstellen sollen.

Nachfolgend wird vielfach ein Holzbalken erwähnt, und zwar mit einem rechteckigen Querschnitt, um beispielsweise Richtungsangaben erläutern zu können. Der Holzbalken wird lediglich als Beispiel für ein Holzbauteil als Teil eines Holz-Beton-Verbundelements herangezogen, ohne die Erfindung auf dieses Beispiel einzuschränken und andere Bauformen von Holzbauteilen wie z.B. Klötze oder Platten auszuschließen. Eine bevorzugte Anwendung der Erfindung besteht allerdings tatsächlich darin, einen Holzbalken mit den Kerven zu schaffen, der zur Herstellung eines Holz-Beton-Verbundelements dient, das als Rippendecke bezeichnet wird und die Raumdecke eines Gebäudes bilden soll. Das Betonbauteil der Rippendecke ist als Platte ausgestaltet, und mehrere Holzbauteile in Form von Holzbalken dienen als Rippen dazu, einen Plattenbalken bzw. einen T-Querschnitt auszubilden und Biegekräfte aufzunehmen.

Bezogen auf den erwähnten Holzbalken kann zunächst eine im Vergleich zur vollständigen Kerve kleine Tasche in das Holzbauteil mittels des Fingerfräsers eingefräst werden. Diese Tasche bildet einen Anteil der insgesamt zu schaffenden Kerve und bildet deren erstes Ende, beispielsweise eine Fläche, die quer zur Längsrichtung des Holzbalkens verläuft und die sich quer zu dessen Oberfläche in die Tiefe des Holzbalkens erstreckt. Das zweite Fräswerkzeug weist zugunsten eines schnellen Arbeitsfortschritts einen größeren Durchmesser auf als der Fingerfräser. Beispielsweise kann ein ebenfalls längliches, zylindrisches Fräswerkzeug verwendet werden, welches in Längsrichtung des Holzbalkens sowie schräg zu dessen Oberfläche ausgerichtet ist und dann in die Oberfläche des Holzbalkens eindringt. Die Biegung der Ausnehmung, die dadurch innerhalb des Holzbauteils erzeugt wird, verläuft quer zur Längsrichtung des Holzbalkens. Das zweite Fräswerkzeug muss dabei einen Durchmesser aufweisen, der geringer ist als die Breite des Holzbalkens, so dass beiderseits neben der Kerve noch Material des Holzbauteils verbleibt, um die Schalung für den in die Kerve einzufüllenden Betonwerkstoff zu bilden.

Alternativ dazu kann in einer als vorteilhaft erachteten Ausgestaltung die Biegung der Ausnehmung in Längsrichtung des Holzbalkens verlaufen, also in der Richtung vom ersten zum zweiten Ende der Kerve. Das zweite Fräswerkzeug wird in diesem Fall so ausgerichtet, dass seine Dreh- oder Mittelachse parallel zur Oberfläche des Holzbauteils verläuft und somit beispielsweise quer zu der Richtung, in welcher zuvor das erste Fräswerkzeug ausgerichtet worden war, nämlich beispielsweise quer zur Oberfläche des Holzbauteils während der Erzeugung des Tiefbereichs der Kerve. Bezogen auf das Anwendungsbeispiel eines Holzbalkens verläuft die Drehachse quer zur Längsachse des Holzbalkens und parallel zu dessen Oberfläche, in die zuvor die Tasche mittels des Fingerfräsers eingefräst wurde. Dadurch, dass die Biegung der Ausnehmung in Längsrichtung des Holzbalkens verläuft, kann ein vergleichsweise flaches zylindrisches Fräswerkzeug verwendet werden, dessen Durchmesser erheblich größer ist als dessen axiale Länge. Aus den oben genannten Gründen muss die axiale Länge geringer sein als die Breite des Holzbalkens. Der demgegenüber deutlich größere Durchmesser des zweiten Fräswerkzeugs ermöglicht einen besonders schnellen Arbeitsfortschritt bei der Herstellung des Holzbauteils und zudem später möglichst geringe Trennkräfte, da aufgrund des großen Radius der Biegung der ansteigende Bereich der Kerve in einem entsprechend flachen Winkel an die Oberfläche des Holzbauteils anschließen kann, was dazu beiträgt, beim Trennvorgang die Reibungskräfte zwischen den beiden Bauteilen möglichst gering zu halten.

Bei der Herstellung der oben erwähnten Tasche, die das erste Ende der Kerve bildet, kann die Einsatzdauer des Fingerfräsers vorteilhaft minimiert werden, wenn diese Tasche sich in Längsrichtung der Kerve lediglich so weit erstreckt, dass anschließend das zweite Fräswerkzeug in das Holzbauteil eindringen kann, ohne das erste Ende zu beschädigen, weil dies ansonsten entweder die später erforderlichen Trennkräfte vergrößern oder die Höhe der übertragbaren Schubkräfte verringern könnte. Die Abmessungen der Tasche, die mittels des Fingerfräsers geschaffen wird, können daher in Abhängigkeit von den Abmessungen des zweiten Fräswerkzeugs bestimmt werden. Die Tiefe der Tasche kann danach bestimmt werden, wie tief der Tiefbereich der Kerve bemessen sein soll, so dass dementsprechend keine Nacharbeit der Kerve in diesem Bereich erforderlich ist. Falls der Tiefbereich eine größere Länge aufweisen soll, als zum Einbringen des zweiten Fräswerkzeugs erforderlich ist, kann diese Länge dadurch geschaffen werden, dass das zweite Fräswerkzeug zunächst bis auf die gewünschte Tiefe in das Holzbauteil eingebracht wird, in welcher es niveaugleich an den Boden der Tasche anschließt. Dadurch wird bereits eine erfindungsgemäß ausgestaltete Kerve geschaffen. Um deren Länge auf ein vorbestimmtes Maß zu vergrößern, kann anschließend das zweite Fräswerkzeug in Längsrichtung der zu schaffenden Kerve bewegt werden, um auf diese Weise den Tiefbereich der Kerve zu verlängern.

Vorteilhaft weist der dabei verwendete Falzfräser eine axiale Länge auf, die der Breite der zu erzeugenden Kerve entspricht. Falls die gewünschte Breite der zu erzeugenden Kerve jedoch größer ist als die axiale Länge des Falzfräsers, können Kosten für ein ansonsten erforderliches Sonderwerkzeug eingespart werden, indem der Falzfräser in axialer Richtung seiner Drehachse in zwei oder mehreren Schritten bewegt und jeweils erneut in das Holzbauteil eingeführt wird, um die gewünschte Breite des Tiefbereichs sowie des ansteigenden Bereichs der Kerve zu schaffen.

Bei der zuletzt beschriebenen Ausgestaltung des Holzbauteils kann die Kerve vorteilhaft vom ersten bis zum zweiten Ende eine konstante Breite aufweisen. Auf diese Weise werden Absätze innerhalb der Kerve vermieden, die in dem Betonwerkstoff, welche die Kerve ausfüllt, zu Spannungsspitzen führen könnten. Die konstante Breite kann beispielsweise dadurch erzielt werden, dass die axiale Länge des zylindrischen zweiten Fräswerkzeugs genau der Breite der Tasche entspricht, welche zuvor mittels des Fingerfräsers in dem Holzbauteil erzeugt wurde.

Nach Ablauf der Nutzungsdauer des Holz-Beton-Verbundelements besteht für eine Wiederverwertung des Holzbauteils die Möglichkeit, nach der Trennung der Beton- und Holzbauteile voneinander entweder das Holzbauteil mitsamt der darin angeordneten wenigstens einen Kerve erneut zu verwenden, oder es beispielsweise für andere Anwendungen als zur Schaffung eines Holz-Beton-Verbundelements zu verwenden und in diesem Fall die Kerven zu entfernen. Dies kann beispielsweise dadurch erfolgen, dass von dem Holzbauteil eine bestimmte Schichtdicke abgetragen wird, nämlich die Schicht entfernt wird, in der sich die wenigstens eine Kerve befindet. Diese Schicht kann zum Beispiel durch einen Säge- oder Fräsvorgang entfernt werden. Wenn beispielsweise das Holzbauteil als Holzbalken ausgestaltet ist, kann nach Entfernung der die Kerve enthaltenden Schicht das Holzbauteil als Holzbalken mit dementsprechend verringertem Querschnittsmaß verwendet werden.

Wenn das Holzbauteil als Holzbalken ausgestaltet ist, besteht dieser in einer Ausgestaltung aus mehreren übereinander angeordneten, als Lamellen bezeichneten Schichten. Die Kerve ist in einer als vorteilhaft erachteten Ausgestaltung des Holz-Beton-Verbundelements und bei Verwendung eines solchen lamellaren Holzbalkens so dimensioniert, dass sie ausschließlich in der obersten Lamelle angeordnet ist. Beispielsweise ist es aus der Praxis bekannt, Holzbalken zu verwenden, die eine Höhe von beispielsweise wenigstens 280 mm aufweisen und aus Lamellen bestehen, die etwa 40 mm dick sind. Bei der erwähnten vorteilhaften Ausgestaltung können die mehreren Kerven, die der Holzbalken aufweist, beispielsweise jeweils eine Tiefe von etwa 35 mm aufweisen und auf diese Weise vollständig ausschließlich in der obersten Lamelle angeordnet sein. Für eine Wiederverwertung des Holzbalkens ergibt sich somit die Möglichkeit, die oberste Lamelle und somit sämtliche Kerven zu entfernen. Selbst bei tieferen Kerven, falls diese sich durch die erste Lamelle und noch tiefer erstrecken, kann eine vorteilhafte Bearbeitung des Holzbalkens nach Ablauf der Nutzungsdauer des Holz-Beton-Verbundelements darin bestehen, dass die betroffenen Lamellen, z. B. die oberen beiden Lamellen des Holzbalkens, vollständig entfernt werden. Auf diese Weise wird ein annähernd neuwertiger Holzbalken mit standardisierten, praxisüblichen Abmessungen geschaffen, die sich aus der Anzahl der vorhandenen - nämlich der verbliebenen - Lamellen ergeben. Die Begrenzung der Kerven auf die oberste Lamelle ist wirtschaftlich vorteilhaft, weil durch die Entfernung lediglich einer einzigen Lamelle der verbleibende Holzbalken möglichst hochwertig ist.

Der ansteigende Bereich der Kerve kann am zweiten Ende der Kerve unterhalb der Oberfläche des Holzbauteils enden, so dass beispielsweise - allerdings in dementsprechend geringem Ausmaß - auch in der entgegengesetzten Richtung Schubkräfte zwischen dem Holzbauteil und dem Betonbauteil des Holz-Beton-Verbundelements übertragen werden können. Durch die im Vergleich zum ersten Ende geringere Übertragungsfläche wird dennoch eine Trennung der beiden Bauteile des Holz-Beton-Verbundelements erleichtert. In einer als vorteilhaft erachteten Ausgestaltung erstreckt sich jedoch der ansteigende Bereich bis an die Oberfläche des Holzbauteils, so dass die zu überwindenden Trennkräfte möglichst gering gehalten werden können.

Das erfindungsgemäße Verfahren, um ein erfindungsgemäßes Holzbauteil zu schaffen, weist den Verfahrensschritt auf, dass ein erstes Ende der Kerve geschaffen wird, welches zur Aufnahme von Schubkräften eingerichtet ist und in einem ersten Winkel zu derjenigen Oberfläche des Holzbauteils verläuft, welche die Vertiefung aufweist, die zu der Kerve ausgearbeitet werden soll. Ein zweiter Verfahrensschritt besteht darin, dass ein zweites Ende der Kerve geschaffen wird, welches dem ersten Ende gegenüberliegt und in einem zweiten Winkel zu der die Vertiefung aufweisenden Oberfläche des Holzbauteils verläuft, und wobei dieser zweite Winkel flacher ist als der erste Winkel. Drittens weist das Verfahren den Schritt auf, zwischen dem ersten und dem zweiten Ende einen Boden der Kerve zu schaffen, welche angrenzend an das erste Ende einen Tiefbereich aufweist und angrenzend an das zweiten Ende einen ansteigenden Bereich aufweist, der nämlich vom Tiefbereich zum zweiten Ende hin ansteigt. Bei dem erfindungsgemäß ausgestalteten Verfahren wird mit einem ersten Fräswerkzeug das erste Ende der Kerve geschaffen, und der Tiefbereich ganz oder zumindest teilweise geschaffen. Mit einem zweiten Fräswerkzeug werden das zweite Ende und der ansteigende Bereich der Kerve geschaffen.

Die Reihenfolge ist dabei grundsätzlich unerheblich. Beispielsweise kann zunächst das sogenannte zweite Fräswerkzeug eingesetzt werden, so dass der ansteigende Bereich und auch das zweite Ende der zu schaffenden Kerve erzeugt werden, und ggf. auch ein Teil des Tiefbereichs, falls nämlich dieses zweite Fräswerkzeug in Längsrichtung der zu schaffenden Kerve bewegt wird. Das sogenannte erste Fräswerkzeug wird bei diesem Verfahrensablauf erst anschließend eingesetzt, so dass die geschaffene Vertiefung beispielsweise mittels des erwähnten Fingerfräsers vergrößert wird, um das erste Ende sowie ganz oder teilweise den Tiefbereich der Kerve zu schaffen. Alternativ zu dieser Verfahrensweise kann, wie weiter oben bereits erläutert, das sogenannte erste Fräswerkzeug auch tatsächlich als erstes eingesetzt werden, und erst anschließend wird das sogenannte zweite Fräswerkzeug eingesetzt.

Hinsichtlich der Verwendung der beiden Fräswerkzeuge kann in einer Ausgestaltung des Verfahrens dieselbe Fräsmaschine verwendet werden, also dieselbe Antriebseinheit mit z.B. einem elektrisch angetriebenen Motor. Um nacheinander die beiden unterschiedlichen Fräswerkzeuge verwenden zu können, erfolgt ein Werkzeugwechsel an dieser Fräsmaschine, z.B. indem nacheinander in dieselbe Werkzeugaufnahme die beiden unterschiedlichen Fräswerkzeuge eingesetzt werden und dazu das jeweils zuvor benutzte Fräswerkzeug aus der Werkzeugaufnahme entfernt wird.

Um den Zeitaufwand für den Werkzeugwechsel möglichst gering zu halten, kann in einer Ausgestaltung des Verfahrens das Holzbauteil relativ zum Fräsaggregat bewegt werden, indem das Holzbauteil und / oder das Fräsaggregat bewegt wird, so dass mit demselben Werkzeug zunächst die Arbeiten an mehreren oder sämtlichen Stellen des Holzbauteils durchgeführt werden können, an denen jeweils eine Kerve geschaffen werden soll. Anschließend erfolgt der Werkzeugwechsel und nun werden mit dem anderen Werkzeug an sämtlichen Stellen die zuvor geschaffenen Vertiefungen zu den gewünschten Kerven ausgearbeitet, indem wiederum das Holzbauteil und / oder das Fräsaggregat relativ zueinander bewegt werden.

Alternativ zu dieser Investitionskosten sparenden Ausgestaltung des Verfahrens können zwei separate Fräsmaschinen verwendet werden, wobei jede Fräsmaschine mit einem eigenen Fräswerkzeug oder eine Maschine mit zwei Fräsaggregaten bestückt ist. Die Zeit für den ansonsten erforderlichen Werkzeugwechsel kann somit eingespart werden kann. Zweitens können beide Werkzeuge gleichzeitig, an unterschiedlichen Stellen des Holzbauteils, zum Einsatz gebracht werden, so dass beispielsweise eines der beiden Werkzeuge zur Vervollständigung einer Kerve eingesetzt wird, während das zweite Werkzeug bereits mit der Schaffung einer neuen Kerve an einer anderen Stelle des Holzbauteils beginnt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Draufsicht auf einen Abschnitt eines als Holzbalken ausgestalteten Holzbauteils mit einer darin angeordneten Kerve,
- Fig. 2: einen Längsschnitt durch den oberen Bereich des Holzbalkenabschnitts von Fig. 1,
- Fig. 3: einen Schnitt ähnlich Fig. 2 betreffend die Schaffung einer herkömmlichen Kerve durch ein Verfahren, welches nicht Gegenstand der Erfindung ist, und
- Fig. 4: einen Schnitt ähnlich Fig. 2 für zwei aufeinanderfolgende, erfindungsgemäß ausgeführte Verfahrensschritte zur Herstellung der Kerve eines erfindungsgemäßen Holzbauteils.

Fig. 1 zeigt eine Draufsicht auf einen Abschnitt eines Holzbauteils 1, welches bei dem dargestellten Ausführungsbeispiel als Holzbalken mit einem rechteckigen Querschnitt ausgestaltet ist.

Fig. 2 zeigt einen vertikalen Längsschnitt durch den Holzbalken, wobei lediglich der obere Bereich des Holzbauteils 1 dargestellt ist.

Das Holzbauteil 1 ist dazu bestimmt, einen Bestandteil eines Holz-Beton-Verbundelements zu bilden. In der Oberseite des Holzbauteils 1 befindet sich eine Vertiefung, die als Kerve 2 ausgestaltet ist, wobei über die Länge des Holzbalkens hinweg mehrere derartige Kerven 2 angeordnet sind, und zwar in zwei entgegengesetzten Ausrichtungen, so dass die Kerven 2 zur Übertragung von Schubkräften in Längsrichtung des Holzbalkens in beiden entgegengesetzten Richtungen dienen.

Die Kerve 2 erstreckt sich in Längsrichtung des Holzbauteils 1 und weist ein erstes Ende 3 auf, welches zur Übertragung von Schubkräften auf ein Betonbauteil dient, welches einen weiteren Bestandteil des Holz-Beton-Verbundelements bildet und mit einem Vorsprung in die Kerve 2 eingreift. Typischerweise wird das Betonbauteil aus einem plastisch formbaren Betonwerkstoff gegossen, wobei das Holzbauteil 1 einen Teil der Schalung für das Betonbauteil bildet, so dass der Betonwerkstoff die Kerve 2 passgenau und vollständig ausfüllt. Das erste Ende 3 dient zur Übertragung der Schubkräfte zwischen dem Betonbauteil und dem Holzbauteil 1. Aus Fig. 2 wird deutlich, dass sich das erste Ende 3 bei dem dargestellten Ausführungsbeispiel senkrecht zur Oberfläche des Holzbauteils 1 in das Innere des Holzbauteils 1 erstreckt.

An das erste Ende 3 schließt sich ein Tiefbereich 4 der Kerve 2 an. In diesem Tiefbereich 4 weist die Kerve 2 ihre maximale Tiefe auf. An den Tiefbereich 4 schließt sich im Abstand von dem ersten Ende 3 ein ansteigender Bereich 5 der Kerve 2 an, welcher aufwärts bis zu einem zweiten Ende 6 der Kerve 2 verläuft. Aus Fig. 2 wird deutlich, dass bei dem dargestellten Ausführungsbeispiel der ansteigende Bereich in die Oberfläche des Holzbauteils 1 mündet, ohne dass sich die Kerve 2 an diesem zweiten Ende 6 senkrecht in das Holzbauteil 1 hinein erstreckt. Das zweite Ende 6 dient daher planmäßig nicht zur Übertragung von Schubkräften.

Die Breite der Kerve 2 ist geringer als die Breite des Holzbauteils 1, so dass zwischen dem ersten Ende 3 und dem zweiten Ende 6 die Kerve 2 durch zwei Seiten 7 begrenzt ist. Die Kerve 2 weist in der Draufsicht einen im wesentlichen rechteckigen Grundriss auf, wobei im Übergang von dem ersten Ende 3 zu den beiden Seiten 7 die Ecken dieses Grundrisses abgerundet sind, während im Übergang von den beiden Seiten 7 zum zweiten Ende 6 die Ecken des Grundrisses keine derartigen Abrundungen aufweisen. Dies ist durch das Herstellungsverfahren begründet, mit welchem die Kerve 2 erzeugt wird, wie nachfolgend erläutert wird:
Fig. 3 erläutert in einem Schnitt ähnlich Fig. 2 die Herstellung einer herkömmlichen Kerve 2, wobei diese Art der Herstellung sowie die daraus resultierende Kerve 2 nicht Gegenstand der vorliegenden Erfindung sind. Mittels eines länglichen zylindrischen Fräswerkzeugs, welches um seine Mittelachse 8 drehangetrieben ist und welches aufgrund seines Verhältnisses von Durchmesser zu axialer Länge als Fingerfräser 9 bezeichnet wird, wird in die Oberfläche eines Holzbauteils 1 eine Kerve 2 eingefräst. Die Kerve 2 verläuft an ihren beiden Enden 3 und 6 senkrecht zur Oberfläche des Holzbauteils 1 in die Tiefe des Holzbauteils 1. Aufgrund des Durchmessers des Fingerfräsers 9 ergeben sich nicht nur an zwei, sondern an sämtlichen vier Ecken der Kerve 2 Abrundungen ähnlich den beiden aus Fig. 1 und 2 dargestellten Abrundungen im Übergangsbereich vom ersten Ende 3 zu den beiden Seiten 7.

In Fig. 3 ist rein beispielhaft dargestellt, dass die Kerve 2 über ihre gesamte Länge eine konstante Tiefe aufweist. Abweichend davon kann durch eine geeignete Steuerung der Fräsmaschine und durch die dementsprechenden Bewegungen des Fingerfräsers 9 die Kerve 2 wahlweise auch mit einem Tiefbereich 4 und einem ansteigenden Bereich 5 erzeugt werden. Der Durchmesser des Fingerfräsers 9 ist deutlich kleiner als die Länge und auch als die Breite der Kerve 2, so dass zur Schaffung der Kerve 2 der Fingerfräser 9 in zickzack-, spiral-, mäander-, serpentinenförmigen oder ähnlichen Bahnkurven bewegt werden muss, um die gesamte Vertiefung im Holzbauteil 1 zu erzeugen, welche die Kerve 2 bildet.

Fig. 4 verdeutlicht im Unterschied zu Fig. 3 ein erfindungsgemäßes Verfahren zur Herstellung einer erfindungsgemäß ausgestalteten Kerve 2, beispielsweise der in den Fig. 1 und 2 dargestellten Kerve 2. Links in Fig. 4 ist dargestellt, wie mittels eines Fingerfräsers 9 in einem ersten Arbeitsschritt eine Vertiefung in dem Holzbauteil 1 erzeugt wird, wobei diese Vertiefung bereits das erste Ende 3 sowie den Tiefbereich 4 der Kerve 2 bildet. Durch einen Pfeil angedeutet, schließt sich an den ersten Arbeitsschritt ein zweiter Arbeitsschritt an, wobei zwischen diesen beiden Arbeitsschritten ein Wechsel des Fräswerkzeugs erfolgt. Anstelle des Fingerfräsers 9 mit seiner quer zur Oberfläche des Holzbauteils 1 ausgerichteten Mittelachse 8 wird ein Falzfräser 10 als Fräswerkzeug verwendet. Auch der Falzfräser 10 ist als zylindrisches Werkzeug ausgestaltet, jedoch wird er so geführt, dass seine Mittelachse 8 parallel zur Oberfläche des Holzbauteils 1 ausgerichtet ist. Zudem ist der Durchmesser des Falzfräsers 10 größer als seine axiale Länge.

Bei dem dargestellten Ausführungsbeispiel ist die axiale Länge des Falzfräsers 10 genauso groß wie die Breite der zu schaffenden Kerve 2. Dadurch muss der Falzfräser 10 weder in Längs- noch in Querrichtung des Holzbalkens bewegt werden, sondern er muss lediglich senkrecht zur Oberfläche des Holzbauteils 1 in das Holzbauteil 1 geführt werden und erzeugt dabei entlang seines Umfangs den ansteigenden Bereich 5 sowie das zweite Ende 6 der Kerve 2. Aufgrund seines kreisrunden Umfangs wird der ansteigende Bereich 5 als konvexe Ausnehmung in dem Holzbauteil 1 geschaffen, so dass das Holzbauteil 1 unterhalb des ansteigenden Bereichs 5 dementsprechend konkav gebogen verläuft. Im rechten Teil der Fig. 4 ist daher die bereits fertiggestellte Kerve 2 dargestellt, wobei sich der Falzfräser 10 noch in der Kerve 2 befindet. Falls abweichend von dem dargestellten Ausführungsbeispiel die axiale Länge des Falzfräsers 10 kleiner als die Breite der zu schaffenden Kerve 2 ist, wird der Falzfräser 10 in seiner axialen Richtung bewegt und zwei- oder mehrfach in das Holzbauteil 1 eingetaucht, um so die gewünschte Breite der Kerve 2 zu schaffen.

Bei dem in Fig. 4 dargestellten Ausführungsbeispiel ist der Tiefbereich 4 so lang bemessen, dass der Falzfräser 10 in das Holzbauteil 1 eingeführt werden kann und den an den Tiefbereich 4 anschließenden ansteigenden Bereich 5 der Kerve 2 erzeugen kann, ohne die Ausgestaltung des ersten Endes 3 zu verändern. Die Ausgestaltung gemäß Fig. 4 zeigt dabei die Mindestlänge des Tiefbereichs 4, die eine solche Handhabung des Falzfräsers 10 erlaubt. Abweichend davon kann die Länge des Tiefbereichs 4 auch kürzer bemessen sein, so dass der Zeitaufwand für den ersten Arbeitsschritt unter Verwendung des Fingerfräsers 9 verkürzt werden kann, sofern akzeptabel ist, dass der Falzfräser 10 in Kontakt mit dem ersten Ende 3 kommt und beispielsweise eine Fase im Übergang von dem ersten Ende 3 zur Oberseite des Holzbauteils 1 erzeugt. Weiterhin kann abweichend von dem in Fig. 4 dargestellten Ausführungsbeispiel die Länge des Tiefbereichs 4 auch größer bemessen werden, indem der Falzfräser 10 in Längsrichtung des Holzbalkens bewegt und von dem ersten Ende 3 entfernt wird, während er in das Holzbauteil 1 eintaucht. Auch dadurch kann die Einsatzdauer des Fingerfräsers 9 möglichst kurz gehalten werden, indem dieser nicht die komplette Länge des Tiefbereichs 4 erzeugen muss.

Abweichend von dem dargestellten Ausführungsbeispiel können die beiden Arbeitsschritte zur Schaffung der Kerve 2 auch in umgekehrter Reihenfolge durchgeführt werden: zunächst kann mittels des Falzfräsers 10 der ansteigende Bereich 5 sowie das zweite Ende 6 der Kerve 2 erzeugt werden und ggf. auch ein Abschnitt des Tiefbereichs 4. Anschließend kann mittels des Fingerfräsers 9 der Tiefbereich 4 komplett erzeugt werden oder zumindest vervollständigt werden sowie das erste Ende 3 der Kerve 2 erzeugt werden.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 1.: Holzbauteil
- 2.: Kerve
- 3.: Erstes Ende
- 4.: Tiefbereich
- 5.: Ansteigender Bereich
- 6.: Zweites Ende
- 7.: Seite
- 8.: Mittelachse
- 9.: Fingerfräser
- 10.: Falzfräser

## Patentansprüche

1. Holzbauteil (1), das dazu eingerichtet ist, einen Bestandteil eines Holz-Beton-Verbundbauteils zu bilden,
mit einer Kerve (2),
• die ein erstes Ende (3) aufweist, welches zur Übertragung von Schubkräften eingerichtet ist und in einem ersten Winkel zu der die Kerve (2) aufweisenden Oberfläche des Holzbauteils (1) verläuft,
• und die ein zweites Ende (6) aufweist, welches dem ersten Ende (3) gegenüberliegt,
• und die zwischen dem ersten Ende (3) und dem zweiten Ende (6) angrenzend an das erste Ende (3) einen Tiefbereich (4) aufweist und angrenzend an das zweite Ende (6) einen zum zweiten Ende (6) ansteigenden Bereich (5) aufweist,
• und die in der Art hinterschneidungsfrei ausgestaltet ist, dass die Kerve (2) im Gebrauch frei von einem in einer zu der die Kerve (2) aufweisenden Oberfläche des Holzbauteils (1) senkrechten Richtung und das Holzbauteil (1) von dem Betonbauteil zu trennen bestrebten Trennkräften entgegenwirkenden Formschluss mit dem Betonbauteil des Holz-Beton-Verbundbauteils ist,
• und die schmaler ist als das Holzbauteil, derart, dass die Kerve (2) an beiden Seiten (7), jeweils zwischen ihrem ersten Ende (3) und ihrem zweiten Ende (6), von dem Werkstoff des Holzbauteils (1) begrenzt ist,
**dadurch gekennzeichnet,**
**dass** der ansteigende Bereich (5) als kreisbogenförmig konvexe Ausnehmung ausgestaltet ist.

2. Holzbauteil nach Anspruch 1,
**dadurch gekennzeichnet,**
**dass** die Biegung der Ausnehmung in der Richtung vom ersten Ende (3) zum zweiten Ende (6) der Kerve (2) verläuft.

3. Holzbauteil nach Anspruch 2,
**dadurch gekennzeichnet,**
**dass** die Kerve (2) vom ersten Ende (3) bis zum zweiten Ende (6) eine konstante Breite aufweist.

4. Holzbauteil nach einem der vorhergehenden Ansprüche,
**dadurch gekennzeichnet,**
**dass** das Holzbauteil (1) als Balken ausgestaltet ist und mehrere übereinander angeordnete Lamellen aufweist, wobei die Kerve (2) ausschließlich in der obersten Lamelle angeordnet ist.

5. Holzbauteil nach einem der vorhergehenden Ansprüche,
**dadurch gekennzeichnet,**
**dass** der ansteigende Bereich (5) an dem zweite Ende (6) bis an die Oberfläche des Holzbauteils (1) ansteigt.

6. Verfahren zur Herstellung eines Holzbauteils (1), das dazu eingerichtet ist, einen Bestandteil eines Holz-Beton-Verbundbauteils zu bilden,
wobei zunächst ein Holzbauteil (1) bereitgestellt wird,
und anschließend zur Schaffung einer Kerve (2) eine Vertiefung in eine Oberfläche des Holzbauteils (1) eingefräst wird,
• wobei ein erstes Ende (3) der Kerve (2) geschaffen wird, welches zur Aufnahme von Schubkräften eingerichtet ist und in einem ersten Winkel zu der die Vertiefung aufweisenden Oberfläche des Holzbauteils (1) verläuft,
• und wobei ein zweites Ende (6) der Kerve (2) geschaffen wird, welches dem ersten Ende (3) gegenüberliegt und in einem zweiten Winkel zu der die Vertiefung aufweisenden Oberfläche des Holzbauteils (1) verläuft, welcher flacher ist als der erste Winkel,
• und wobei zwischen dem ersten Ende (3) und dem zweiten Ende (6) ein Boden der Kerve (2) geschaffen wird, welcher angrenzend an das erste Ende (3) einen Tiefbereich (4) der Kerve (2) begrenzt und angrenzend an das zweite Ende (6) einen ansteigenden Bereich (5) begrenzt und zum zweiten Ende (6) hin ansteigt,
**dadurch gekennzeichnet,**
**dass** in einem Fräsvorgang mit einem ersten Fräswerkzeug das erste Ende (3) und zumindest ein Teil des Tiefbereichs (4) der Kerve (2) geschaffen wird,
und **dass** in einem anderen Fräsvorgang mit einem zweiten Fräswerkzeug das zweite Ende (6) und der ansteigende Bereich (5) der Kerve (2) geschaffen wird.

7. Verfahren nach Anspruch 6,
**dadurch gekennzeichnet,**
**dass** zunächst mit einem ersten Fräswerkzeug ein Teil des Tiefbereichs (4) der Kerve (2) geschaffen wird,
und anschließend mit dem zweiten Fräswerkzeug auch ein Teil des Tiefbereichs (4) der Kerve (2) geschaffen wird, indem das zweite Fräswerkzeug in Längsrichtung der Kerve (2) bewegt wird.

8. Verfahren nach Anspruch 6 oder 7,
**dadurch gekennzeichnet,**
**dass** die beiden Fräsvorgänge mit derselben Fräsmaschine durchgeführt werden und zwischen dem zuerst und dem anschließend durchgeführten Fräsvorgang das Fräswerkzeug gewechselt wird.

9. Verfahren nach einem der Ansprüche 6 bis 8,
**dadurch gekennzeichnet,**
**dass** zunächst mehrere Fräsvorgange mit demselben Werkzeug durchgeführt werden und anschließend mehrere Fräsvorgange mit dem anderen Werkzeug durchgeführt werden,
derart, dass mehrere Kerven (2) in dem Holzbauteil (1) geschaffen werden.

10. Verfahren nach einem der Ansprüche 6 bis 9,
**dadurch gekennzeichnet,**
**dass** das erste Ende (3) sowie zumindest ein Abschnitt des Tiefbereichs (4) mittels eines als Fingerfräser (9) bezeichneten Fräswerkzeugs erzeugt werden, welches zylindrisch ausgestaltet ist und dessen axiale Länge größer ist als sein Durchmesser.

11. Verfahren nach Anspruch 10,
**dadurch gekennzeichnet,**
**dass** der Fingerfräser (9) während des Fräsvorgangs so ausgerichtet wird, dass seine Mittelachse (8) senkrecht zur Oberfläche des Holzbauteils (1) verläuft.

12. Verfahren nach einem der Ansprüche 6 bis 10,
**dadurch gekennzeichnet,**
**dass** das zweite Ende (6) sowie der ansteigende Bereich (5) mittels eines als Falzfräser (10) bezeichneten Fräswerkzeugs erzeugt werden, welches zylindrisch ausgestaltet ist und dessen axiale Länge geringer ist als sein Durchmesser.

13. Verfahren nach Anspruch 12,
**dadurch gekennzeichnet,**
**dass** der Falzfräser (10) während des Fräsvorgangs so ausgerichtet wird, dass seine Mittelachse (8) parallel zur Oberfläche des Holzbauteils (1) verläuft.

14. Verfahren nach Anspruch 13,
**dadurch gekennzeichnet,**
**dass** der Falzfräser (10) eine axiale Länge aufweist, die der Breite der zu erzeugenden Kerve (2) entspricht.

## Geänderte Patentansprüche

### Geänderte Patentansprüche gemäss Regel 137(2) EPÜ.

1. Holz-Beton-Verbundbauteil, umfassend
ein Holzbauteil (1) mit einer Kerve (2),
• die ein erstes Ende (3) aufweist, welches zur Übertragung von Schubkräften eingerichtet ist und in einem ersten Winkel zu der die Kerve (2) aufweisenden Oberfläche des Holzbauteils (1) verläuft,
• und die ein zweites Ende (6) aufweist, welches dem ersten Ende (3) gegenüberliegt,
• und die zwischen dem ersten Ende (3) und dem zweiten Ende (6) angrenzend an das erste Ende (3) einen Tiefbereich (4) aufweist und angrenzend an das zweite Ende (6) einen zum zweiten Ende (6) ansteigenden Bereich (5) aufweist,
• und die in der Art hinterschneidungsfrei ausgestaltet ist, dass die Kerve (2) im Gebrauch frei von einem in einer zu der die Kerve (2) aufweisenden Oberfläche des Holzbauteils (1) senkrechten Richtung und das Holzbauteil (1) von dem Betonbauteil zu trennen bestrebten Trennkräften entgegenwirkenden Formschluss mit dem Betonbauteil des Holz-Beton-Verbundbauteils ist,
• und die schmaler ist als das Holzbauteil, derart, dass die Kerve (2) an beiden Seiten (7), jeweils zwischen ihrem ersten Ende (3) und ihrem zweiten Ende (6), von dem Werkstoff des Holzbauteils (1) begrenzt ist,
**dadurch gekennzeichnet,**
**dass** der ansteigende Bereich (5) als kreisbogenförmig konvexe Ausnehmung ausgestaltet ist.

2. Holz-Beton-Verbundbauteil nach Anspruch 1,
**dadurch gekennzeichnet,**
**dass** die Biegung der Ausnehmung in der Richtung vom ersten Ende (3) zum zweiten Ende (6) der Kerve (2) verläuft.

3. Holz-Beton-Verbundbauteil nach Anspruch 2,
**dadurch gekennzeichnet,**
**dass** die Kerve (2) vom ersten Ende (3) bis zum zweiten Ende (6) eine konstante Breite aufweist.

4. Holz-Beton-Verbundbauteil nach einem der vorhergehenden Ansprüche,
**dadurch gekennzeichnet,**
**dass** das Holzbauteil (1) als Balken ausgestaltet ist und mehrere übereinander angeordnete Lamellen aufweist, wobei die Kerve (2) ausschließlich in der obersten Lamelle angeordnet ist.

5. Holz-Beton-Verbundbauteil nach einem der vorhergehenden Ansprüche,
**dadurch gekennzeichnet,**
**dass** der ansteigende Bereich (5) an dem zweiten Ende (6) bis an die Oberfläche des Holzbauteils (1) ansteigt.

6. Verfahren zur Herstellung eines Holzbauteils (1), das dazu eingerichtet ist, einen Bestandteil eines Holz-Beton-Verbundbauteils zu bilden,
wobei zunächst ein Holzbauteil (1) bereitgestellt wird,
und anschließend zur Schaffung einer Kerve (2) eine Vertiefung in eine Oberfläche des Holzbauteils (1) eingefräst wird,
• wobei ein erstes Ende (3) der Kerve (2) geschaffen wird, welches zur Aufnahme von Schubkräften eingerichtet ist und in einem ersten Winkel zu der die Vertiefung aufweisenden Oberfläche des Holzbauteils (1) verläuft,
• und wobei ein zweites Ende (6) der Kerve (2) geschaffen wird, welches dem ersten Ende (3) gegenüberliegt und in einem zweiten Winkel zu der die Vertiefung aufweisenden Oberfläche des Holzbauteils (1) verläuft, welcher flacher ist als der erste Winkel,
• und wobei zwischen dem ersten Ende (3) und dem zweiten Ende (6) ein Boden der Kerve (2) geschaffen wird, welcher angrenzend an das erste Ende (3) einen Tiefbereich (4) der Kerve (2) begrenzt und angrenzend an das zweite Ende (6) einen ansteigenden Bereich (5) begrenzt und zum zweiten Ende (6) hin ansteigt,
**dadurch gekennzeichnet,**
**dass** in einem Fräsvorgang mit einem ersten Fräswerkzeug das erste Ende (3) und zumindest ein Teil des Tiefbereichs (4) der Kerve (2) geschaffen wird,
und **dass** in einem anderen Fräsvorgang mit einem zweiten Fräswerkzeug das zweite Ende (6) und der ansteigende Bereich (5) der Kerve (2) geschaffen wird.

7. Verfahren nach Anspruch 6,
**dadurch gekennzeichnet,**
**dass** zunächst mit einem ersten Fräswerkzeug ein Teil des Tiefbereichs (4) der Kerve (2) geschaffen wird,
und anschließend mit dem zweiten Fräswerkzeug auch ein Teil des Tiefbereichs (4) der Kerve (2) geschaffen wird, indem das zweite Fräswerkzeug in Längsrichtung der Kerve (2) bewegt wird.

8. Verfahren nach Anspruch 6 oder 7,
**dadurch gekennzeichnet,**
**dass** die beiden Fräsvorgänge mit derselben Fräsmaschine durchgeführt werden und zwischen dem zuerst und dem anschließend durchgeführten Fräsvorgang das Fräswerkzeug gewechselt wird.

9. Verfahren nach einem der Ansprüche 6 bis 8,
**dadurch gekennzeichnet,**
**dass** zunächst mehrere Fräsvorgange mit demselben Werkzeug durchgeführt werden und anschließend mehrere Fräsvorgange mit dem anderen Werkzeug durchgeführt werden,
derart, dass mehrere Kerven (2) in dem Holzbauteil (1) geschaffen werden.

10. Verfahren nach einem der Ansprüche 6 bis 9,
**dadurch gekennzeichnet,**
**dass** das erste Ende (3) sowie zumindest ein Abschnitt des Tiefbereichs (4) mittels eines als Fingerfräser (9) bezeichneten Fräswerkzeugs erzeugt werden, welches zylindrisch ausgestaltet ist und dessen axiale Länge größer ist als sein Durchmesser.

11. Verfahren nach Anspruch 10,
**dadurch gekennzeichnet,**
**dass** der Fingerfräser (9) während des Fräsvorgangs so ausgerichtet wird, dass seine Mittelachse (8) senkrecht zur Oberfläche des Holzbauteils (1) verläuft.

12. Verfahren nach einem der Ansprüche 6 bis 10,
**dadurch gekennzeichnet,**
**dass** das zweite Ende (6) sowie der ansteigende Bereich (5) mittels eines als Falzfräser (10) bezeichneten Fräswerkzeugs erzeugt werden, welches zylindrisch ausgestaltet ist und dessen axiale Länge geringer ist als sein Durchmesser.

13. Verfahren nach Anspruch 12,
**dadurch gekennzeichnet,**
**dass** der Falzfräser (10) während des Fräsvorgangs so ausgerichtet wird, dass seine Mittelachse (8) parallel zur Oberfläche des Holzbauteils (1) verläuft.

14. Verfahren nach Anspruch 13,
**dadurch gekennzeichnet,**
**dass** der Falzfräser (10) eine axiale Länge aufweist, die der Breite der zu erzeugenden Kerve (2) entspricht.
